# EUROPÄISCHE PATENTSCHRIFT

(11) **EP 2 866 952 B1**
(45) Veröffentlichungstag und Bekanntmachung des Hinweises auf die Patenterteilung: **28.11.2018**
(21) Anmeldenummer: 12730568.8
(22) Anmeldetag: 29.06.2012
(51) Int. Cl.: B08B 3/02, A47L 9/00

(54) **HOCHDRUCKREINIGUNGSGERÄT**
HIGH-PRESSURE CLEANING DEVICE
NETTOYEUR À HAUTE PRESSION

(43) Veröffentlichungstag der Anmeldung: 06.05.2015
(73) Patentinhaber: Alfred Kärcher SE & Co. KG, 71364 Winnenden (DE)
(72) Erfinder: PFAFF, Peter, 73773 Aichwald (DE); SCHWAB, Werner, 73635 Rudersberg (DE)
(74) Vertreter: Hoeger, Stellrecht & Partner Patentanwälte mbB
(86) Internationale Anmeldenummer: PCT/EP2012/062768
(87) Internationale Veröffentlichungsnummer: WO 2014/000824

(56) Entgegenhaltungen:
- WO-A1-2010/054701
- WO-A1-2011/012151
- DE-A1- 3 619 326
- US-A- 5 429 306
- US-A1- 2008 245 425

## Beschreibung

Die Erfindung betrifft ein Hochdruckreinigungsgerät mit den Merkmalen des Oberbegriffs von Patentanspruch 1.

Mittels derartiger Hochdruckreinigungsgeräte kann eine Reinigungsflüssigkeit, vorzugsweise Wasser, unter Druck gesetzt und auf eine zu reinigende Fläche gerichtet werden. Die Reinigungsflüssigkeit kann über eine Flüssigkeitszufuhrleitung der Pumpe des Hochdruckreinigungsgerätes zugeführt werden. Die Flüssigkeitszufuhrleitung kann hierzu an ein erstes Anschlusselement der Pumpe angeschlossen werden. Von der Pumpe wird die Reinigungsflüssigkeit unter Druck gesetzt und die unter Druck gesetzte Reinigungsflüssigkeit kann über ein zweites Anschlusselement der Pumpe und eine Flüssigkeitsabgabeleitung, die an das zweite Anschlusselement angeschlossen werden kann, abgegeben werden. Die beiden Anschlusselemente befinden sich an einem Pumpenkopf der Pumpe, der üblicherweise auf der dem Motor abgewandten Seite der Pumpe angeordnet ist. Der Motor und die Pumpe bilden gemeinsam eine Motorpumpeneinheit, die von einem Gehäuse des Hochdruckreinigungsgerätes umgeben ist.

Aus der Veröffentlichung DE 91 00 904 U1 ist ein Hochdruckreinigungsgerät bekannt, bei dem das Gehäuse von zwei Gehäusehalbschalen gebildet wird. Die beiden Gehäusehalbschalen definieren in der Gebrauchslage des Hochdruckreinigungsgerätes eine horizontal ausgerichtete Trennebene. Die Motorpumpeneinheit kann in eine untere Gehäusehalbschale eingesetzt werden, und anschließend kann eine obere Gehäusehalbschale auf die untere Gehäusehalbschale aufgesetzt werden. Auf ihrer Oberseite weist die obere Gehäusehalbschale einen Tragegriff auf. Sollen an der Motorpumpeneinheit Wartungsarbeiten durchgeführt werden, so ist es erforderlich, die komplette Motorpumpeneinheit dem Gehäuse zu entnehmen. Wartungsarbeiten sind in der Regel an der Pumpe, insbesondere am Pumpenkopf durchzuführen, da sich dort die meisten Verschleißteile befinden, die erforderlichenfalls ausgetauscht werden müssen.
Aus der Veröffentlichung WO 2010/054701 A1 ist ein Hochdruckreinigungsgerät bekannt, dessen Gehäuse von einem haubenartigen Frontteil und einem wannenartigen, nach Art eines Sackkarre ausgestalteten Rückenteil gebildet wird. Zwischen dem Frontteil und dem Rückenteil ist eine Motorpumpeneinheit angeordnet, die am Rückenteil gehalten ist.
Ein weiteres Hochdruckreinigungsgerät mit einem zweiteiligen Gehäuse ist aus der Veröffentlichung US 5,429,306 A bekannt. Das Hochdruckreinigungsgerät weist einen U-förmigen Schubbügel auf mit zwei Schenkeln, die über einen Handgriff miteinander verbunden sind. Am Gehäuse sind Laufrollen gelagert, mit deren Hilfe das Hochdruckreinigungsgerät nach Art einer Sackkarre verfahren werden kann.
Aus der Veröffentlichung DE 36 19 326 A1 ist ein Hochdruckreinigungsgerät mit den Merkmalen des Oberbegriffes von Patentanspruch 1 bekannt. Das Hochdruckreinigungsgerät weist zwei Gehäuseteile auf, die gemeinsam eine Motorpumpeneinheit umgeben. Das erste Gehäuseteil wird von zwei Halbschalen gebildet, die einen stabilen Boden aufweisen, der auf Füßen ruht. Ein Motorsockel der Motorpumpeneinheit ist mit dem Boden verschraubt. Die Längsachse der Motorpumpeneinheit ist horizontal ausgerichtet. Das zweite Gehäuseteil bildet eine Haube aus, die eine Stirnseite der Motorpumpeneinheit übergreift und seitlich vom ersten Gehäuseteil absteht, von dem es getragen wird.

Aufgabe der vorliegenden Erfindung ist es, ein Hochdruckreinigungsgerät der gattungsgemäßen Art derart weiterzubilden, dass Wartungsarbeiten am Pumpenkopf der Motorpumpeneinheit einfach durchgeführt werden können, wobei das Hochdruckreinigungsgerät eine kompakte Ausgestaltung aufweist und wobei das Hochdruckreinigungsgerät zum Transport auf einfache Weise auf einer Stellfläche fixiert werden kann.
Diese Aufgabe wird durch ein Hochdruckreinigungsgerät mit den Merkmalen von Patentanspruch 1 gelöst.
Das erfindungsgemäße Hochdruckreinigungsgerät zeichnet sich durch ein mehrteiliges Gehäuse aus, wobei zusätzlich zu zwei Halbschalen, die ein erstes Gehäuseteil ausbilden und einen dem Pumpenkopf abgewandten Bereich der Motorpumpeneinheit umgeben, ein zweites Gehäuseteil zum Einsatz kommt, das mit dem ersten Gehäuseteil lösbar verbunden ist und das eine wannenartige Aufnahme ausbildet. In die wannenartige Aufnahme ragt der Pumpenkopf der Motorpumpeneinheit hinein.
Das erste Anschlusselement und das zweite Anschlusselement des Pumpenkopfes befinden sich somit in Höhe des zweiten Gehäuseteils, das mindestens eine Durchbrechung aufweisen kann für die Anschlusselemente. Insbesondere kann vorgesehen sein, dass das erste Anschlusselement und/oder das zweite Anschlusselement die mindestens eine Durchbrechung durchgreift und nach außen über das zweite Gehäuseteil hervorsteht.
Wartungsarbeiten können am Pumpenkopf des erfindungsgemäßen Hochdruckreinigungsgerätes auf einfache Weise durchgeführt werden, denn hierzu ist es lediglich erforderlich, die lösbare Verbindung zwischen dem ersten Gehäuseteil und dem zweiten Gehäuseteil zu trennen, so dass anschließend das zweite Gehäuseteil entfernt werden kann. Nach Entfernen des zweiten Gehäuseteils ist der Pumpenkopf unmittelbar für Wartungsarbeiten zugänglich, ohne dass es erforderlich ist, die komplette Motorpumpeneinheit vom Gehäuse des Hochdruckreinigungsgerätes zu lösen. Für Wartungsarbeiten am Pumpenkopf kann vielmehr das erste Gehäuseteil an der Motorpumpeneinheit verbleiben, eine komplette Demontage des Gehäuses ist somit nicht erforderlich.

Nach Abtrennen des zweiten Gehäuseteils vom ersten Gehäuseteil können beispielsweise auf einfache Weise Dichtungen im Bereich des Pumpenkopfes, insbesondere im Bereich des ersten und des zweiten Anschlusselementes ausgetauscht werden.

Die beiden Halbschalen des ersten Gehäuseteils sitzen in einer Gebrauchslage des Hochdruckreinigungsgeräts auf dem zweiten Gehäuseteil auf. In dieser Gebrauchslage wird somit das Gewicht der Motorpumpeneinheit über die beiden Halbschalen auf das zweite Gehäuseteil übertragen. Das zweite Gehäuseteil kann eine Stütze ausbilden, beispielsweise einen Stützfuß, der das Gewicht der Motorpumpeneinheit aufnimmt und sich an einer Stellfläche abstützt, auf der das Hochdruckreinigungsgerät abgestellt ist.

Das erfindungsgemäße Hochdruckreinigungsgerät umfasst einen U-förmigen Schubbügel mit zwei Schenkeln, die über einen Handgriff miteinander verbunden sind. Zum Bewegen entlang einer Bodenfläche kann der Schubbügel vom Benutzer am Handgriff erfasst werden, der über die beiden Schenkel mit dem Gehäuse des Hochdruckreinigungsgerätes verbunden ist. Die beiden Schenkel sind jeweils an einem Lagerelement gehalten, das an einer Halbschale des ersten Gehäuseteils angeordnet ist. An den beiden Halbschalen des ersten Gehäuseteils ist nicht nur die Motorpumpeneinheit gehalten sondern zusätzlich sind über Lagerelemente auch die beiden Schenkel des U-förmigen Schubbügels an den Halbschalen gelagert.

Die Lagerelemente sind günstigerweise einteilig mit den Halbschalen verbunden. Jeweils eine Halbschale bildet bei einer bevorzugten Ausführungsform zusammen mit einem Schubbügel-Lagerelement ein einteiliges Kunststoffformteil aus.

Das zweite Gehäuseteil weist zwei Öffnungen auf, die jeweils fluchtend zu einem Lagerelement ausgerichtet sind, wobei in die Öffnungen jeweils ein dem Handgriff des Schubbügels abgewandter Endbereich eines Schenkels einführbar ist. Dies erlaubt eine besonders kompakte Ausgestaltung des Hochdruckreinigungsgerätes.

Der U-förmige Schubbügel ist verschiebbar am Gehäuse gehalten, so dass er zwischen einer eingeschobenen Stellung, in der der Handgriff einen vergleichsweise geringen Abstand zum Gehäuse aufweist, und einer herausgezogenen Stellung, in der der Handgriff einen verhältnismäßig großen Abstand zum Gehäuse aufnimmt, hin und her verschiebbar ist. Die Lagerelemente können hierzu in Form von Führungsgliedern ausgestaltet sein, an denen jeweils ein Schenkel des Schubbügels verschiebbar gehalten ist. In der eingeschobenen Stellung können die dem Handgriff abgewandten freien Enden der beiden Schenkel in die Öffnungen des zweiten Gehäuseteils eintauchen, und in der herausgezogenen Stellung können die freien Enden der Schenkel einen Abstand zu den Öffnungen des zweiten Gehäuseteils einnehmen, insbesondere kann vorgesehen sein, dass die freien Enden der Schenkel in der herausgezogenen Stellung des Schubbügels in Höhe der Lagerelemente angeordnet sind.

Gemäß der Erfindung sind die Schenkel im Bereich zwischen den Lagerelementen und den Öffnungen des zweiten Gehäuseteils an der Außenseite des Gehäuses im Abstand zum Gehäuse positionierbar. Die Schenkel sind somit dem Benutzer außerhalb des Gehäuses des Hochdruckreinigungsgerätes zugänglich. Dies gibt dem Benutzer die Möglichkeit, ein Spann- oder Zugmittel, beispielsweise ein Zugseil oder ein Zugband, um die Schenkel des Schubbügels, sofern dieser seine eingeschobene Stellung einnimmt, herumzuführen, so dass das Hochdruckreinigungsgerät zum Transport auf einfache Weise auf einer Stellfläche, beispielsweise auf einer Ladepritsche, fixiert werden kann.

Von Vorteil ist es, wenn die beiden Gehäuseschalen des ersten Gehäuseteils eine in einer Gebrauchslage des Hochdruckreinigungsgerätes vertikal ausgerichtete Trennebene definieren. Unter einer Gebrauchslage des Hochdruckreinigungsgerätes wird hierbei eine Lage des Hochdruckreinigungsgerätes verstanden, die es während des Betriebes des Hochdruckreinigungsgerätes einnimmt.

Die Bereitstellung einer vertikalen Trennebene für das erste Gehäuseteil ermöglicht eine einfache Montage des Hochdruckreinigungsgerätes, da die beiden Halbschalen seitlich an die Motorpumpeneinheit angesetzt werden können, um diese nach erfolgter Montage in Umfangsrichtung vollständig zu umgeben.

Günstig ist es, wenn die beiden Halbschalen eine Stirnwand des Gehäuses ausbilden, in der Lüftungsschlitze angeordnet sind. Über die Lüftungsschlitze kann der Motorpumpeneinheit Kühlluft zugeführt werden.

Bei einer bevorzugten Ausgestaltung der Erfindung bilden die beiden Halbschalen des ersten Gehäuseteils gemeinsam einen Tragegriff aus.

Günstig ist es, wenn die beiden Halbschalen des ersten Gehäuseteils gemeinsam eine Vertiefung ausbilden, in die ein Schaltelement, beispielsweise ein Hauptschalter des Hochdruckreinigungsgerätes, insbesondere ein Drehschalter, eingesetzt werden kann. Dies hat eine weitere Vereinfachung der Montage des Hochdruckreinigungsgerätes zur Folge.

Die Motorpumpeneinheit ist bei einer vorteilhaften Ausführungsform der Erfindung über elastisch verformbare Dämpfungselemente an den beiden Halbschalen des ersten Gehäuseteils gehalten. Mittels der elastisch verformbaren Dämpfungselemente können insbesondere mechanische Schwingungen der Motorpumpeneinheit gedämpft werden.

Die beiden Halbschalen des ersten Gehäuseteils umfassen günstigerweise Ausnehmungen, in die die elastisch verformbaren Dämpfungselemente eingesetzt werden können.

Die elastisch verformbaren Dämpfungselemente umgeben bei einer vorteilhaften Ausführungsform jeweils einen Haltearm der Motorpumpeneinheit. Die Motorpumpeneinheit kann beispielsweise zwei, drei oder vier Haltearme aufweisen, die über den Umfang der Motorpumpeneinheit verteilt angeordnet sind und mit ihren freien Endbereichen jeweils in ein elastisch verformbares Dämpfungselement eintauchen, das in einer Ausnehmung der Halbschalen fixiert ist.

Bei einer derartigen Ausgestaltung erfolgt somit die Lagerung der Motorpumpeneinheit am ersten Gehäuseteil über die Haltearme und die Dämpfungselemente.

Die beiden Halbschalen des ersten Gehäuseteils sind günstigerweise lösbar miteinander verbindbar. Zur lösbaren Verbindung können insbesondere Schraubverbindungen zum Einsatz kommen.

Günstig ist es, wenn die beiden Halbschalen des ersten Gehäuseteils jeweils eine Stufe ausbilden, die an einem Rand des zweiten Gehäuseteils anliegt. Die Stufe ist günstigerweise nach innen gerichtet, so dass die beiden Halbschalen jeweils einen dem zweiten Gehäuseteil zugewandten Kragen ausbilden, mit dem die beiden Halbschalen an der Innenseite des dem ersten Gehäuseteil zugewandten Randes des zweiten Gehäuseteils anliegen.

Bei einer bevorzugten Ausführungsform des erfindungsgemäßen Hochdruckreinigungsgerätes sind am zweiten Gehäuseteil zwei drehbare Laufräder gelagert. Dies ermöglicht es, das Hochdruckreinigungsgerät nach Art einer Sackkarre zu verfahren. Das zweite Gehäuseteil bildet bei einer derartigen Ausgestaltung ein Fahrwerk des Hochdruckreinigungsgerätes aus. Für Wartungsarbeiten kann das zweite Gehäuseteil zusammen mit den daran gelagerten Laufrädern vom ersten Gehäuseteil und der daran gehaltenen Motorpumpeneinheit entfernt werden.

Von Vorteil ist es, wenn die beiden Laufräder an einer Achse drehbar gelagert sind, die das zweite Gehäuseteil durchgreift.

Die Achse ist bevorzugt senkrecht zu einer Trennebene der beiden Halbschalen ausgerichtet.

Günstig ist es, wenn die Achse die wannenartige Aufnahme des zweiten Gehäuseteils durchgreift. Die wannenartige Aufnahme nimmt somit zum Einen den Pumpenkopf der Motorpumpeneinheit auf, zum Anderen nimmt sie die Achse auf, an der die beiden Laufräder drehbar gelagert sind.

Die nachfolgende Beschreibung bevorzugter Ausführungsformen der Erfindung dient im Zusammenhang mit der Zeichnung der näheren Erläuterung. Es zeigen:
- Figur 1:: eine erste perspektivische Darstellung einer ersten Ausführungsform eines erfindungsgemäßen Hochdruckreinigungsgerätes, wobei ein Schubbügel des Hochdruckreinigungsgerätes eine herausgezogene Stellung einnimmt;
- Figur 2:: eine zweite perspektivische Darstellung des Hochdruckreinigungsgerätes aus Figur 1, wobei der Schubbügel eine eingeschobene Stellung einnimmt;
- Figur 3:: eine perspektivische Darstellung des Hochdruckreinigungsgerätes aus Figur 2, wobei eine Halbschale eines ersten Gehäuseteils entfernt wurde;
- Figur 4:: eine perspektivische Darstellung einer Motorpumpeneinheit und einer Halbschale eines ersten Gehäuseteils des Hochdruckreinigungsgerätes aus Figur 2;
- Figur 5:: eine perspektivische Darstellung der Innenseite der Halbschale aus Figur 4;
- Figur 6:: eine perspektivische Darstellung der Außenseite der Halbschale aus Figur 4;
- Figur 7:: eine perspektivische Darstellung eines zweiten Gehäuseteils mit daran gelagerten Laufrädern des Hochdruckreinigungsgerätes aus Figur 2, und
- Figur 8:: eine perspektivische Darstellung einer zweiten Ausführungsform eines erfindungsgemäßen Hochdruckreinigungsgerätes.

In den Figuren 1 bis 7 ist schematisch eine erste vorteilhafte Ausführungsform eines erfindungsgemäßen Hochdruckreinigungsgerätes 10 in einer Gebrauchslage dargestellt mit einem Gehäuse 12, das ein erstes Gehäuseteil 14 und ein zweites Gehäuseteil 16 aufweist. Wie insbesondere aus den Figuren 3 und 4 deutlich wird, umgibt das Gehäuse 12 eine Motorpumpeneinheit 18 mit einem Elektromotor 20 und einer vom Elektromotor 20 angetriebenen Pumpe 22. Letztere bildet auf ihrer dem Elektromotor 20 abgewandten Seite einen Pumpenkopf 24 aus mit einem ersten Anschlusselement in Form eines Sauganschlusses 26 und mit einem zweiten Anschlusselement in Form eines Druckanschlusses 28. An den Sauganschluss kann eine Saugleitung, vorzugsweise ein Saugschlauch angeschlossen werden, so dass der Pumpe 22 unter Druck zu setzende Reinigungsflüssigkeit, beispielsweise Wasser, zugeführt werden kann. An den Druckanschluss 28 kann eine Druckleitung, vorzugsweise ein Druckschlauch angeschlossen werden, über den die von der Pumpe 22 unter Druck gesetzte Reinigungsflüssigkeit abgegeben werden kann.

Das erste Gehäuseteil 14 umgibt die Motorpumpeneinheit 18 im Bereich des Elektromotors 22 in Umfangsrichtung und bildet auf der dem zweiten Gehäuseteil 16 abgewandten Oberseite eine Stirnwand 30 aus, in die mehrere Lüftungsschlitze 32 eingeformt sind. Über die Lüftungsschlitze 32 kann der Motorpumpeneinheit 18 Kühlluft zugeführt werden.

Das erste Gehäuseteil 14 umfasst eine erste Halbschale 34 und eine zweite Halbschale 36. Die beiden Halbschalen 34 und 36 umgeben einen dem Pumpenkopf 24 abgewandten Bereich der Motorpumpeneinheit 18 in Umfangsrichtung und sind im Wesentlichen spiegelsymmetrisch zueinander ausgestaltet. Sie definieren zwischen sich eine vertikal ausgerichtete Trennebene 38, in der sie mit ihren einander zugewandten Rändern aufeinandertreffen und zwischen sich eine Trennfuge 40 ausbilden. Im Bereich einer Vorderseite 42 des Hochdruckreinigungsgerätes 10 bilden die beiden Halbschalen 34, 36 gemeinsam einen Tragegriff 44 aus, an den sich in Richtung der oberen Stirnwand 30 eine Vertiefung 46 anschließt, in der ein Hauptschalter in Form eines Drehschalters 48 angeordnet ist. Innerhalb des Gehäuses ist der Drehschalter 48 über einen Schwenkarm 50 und eine sich an den Schwenkarm 50 anschließende Schaltstange 52 mit einer Steuerelektronik 54 der Motorpumpeneinheit 18 gekoppelt. Dies wird insbesondere aus Figur 4 deutlich.

Die Motorpumpeneinheit 18 weist vier jeweils in einem Winkelabstand von 90° zueinander angeordnete, radial nach außen abstehende Haltearme 56 auf, die jeweils in ein elastisch verformbares Dämpfungselement 58 eintauchen, das formschlüssig von einer innenseitigen Ausnehmung 60 der Halbschalen 34, 36 aufgenommen wird. Die Lagerung der Motorpumpeneinheit 18 am Gehäuse 12 erfolgt somit über die beiden Halbschalen 34, 36 des ersten Gehäuseteils 14.

Das zweite Gehäuseteil 16 bildet eine wannenförmige Aufnahme 62 mit einer Bodenwand 64, zwei im Abstand zueinander angeordneten Seitenwänden 66, 68, einer Rückwand 70 und einer Vorderwand 72, die in Richtung des ersten Gehäuseteils 14 von der Bodenwand 64 nach oben abstehen. In die Bodenwand 64 sind eine Vielzahl von Lüftungsschlitzen 74 eingeformt und die Vorderwand 72 weist eine erste Durchbrechung 76 und eine zweite Durchbrechung 78 auf. Die beiden Seitenwände 66, 68 sind in ihren der Bodenwand 64 abgewandten Endbereichen einander zugewandt und weisen in diesen Endbereichen jeweils eine Öffnung 80 bzw. 82 auf. Die Bodenwand 64 bildet einen Stützfuß 83, mit dem das Hochdruckreinigungsgerät auf einer Stellfläche abgestellt werden kann. Der Pumpenkopf 24 taucht in die Aufnahme 62 ein.

Die Aufnahme 62 wird bei der in den Figuren 1 bis 7 dargestellten ersten Ausführungsform des erfindungsgemäßen Hochdruckreinigungsgerätes von einer Achse 84 durchgriffen, die senkrecht zur Trennebene 38 ausgerichtet ist und die über die Seitenwände 66, 68 nach außen aus dem zweiten Gehäuseteil 16 herausragt. An ihren herausragenden Enden trägt die Achse 84 ein erstes Laufrad 86 und ein zweites Laufrad 88, die an der Achse 84 drehbar gelagert sind.

Das zweite Gehäuseteil 16 bildet in Kombination mit der Achse 84 und den beiden Laufrädern 86, 88 ein Fahrwerk 90 des Hochdruckreinigungsgerätes 10 aus. Das zweite Gehäuseteil 16 trägt das erste Gehäuseteil 14 und die am ersten Gehäuseteil 14 gelagerte Motorpumpeneinheit 18. Die beiden Halbschalen 34, 36 weisen hierzu dem zweiten Gehäuseteil 16 zugewandt jeweils eine nach innen gerichtete Stufe 92 auf, an die sich ein Kragen 94 anschließt. Dies wird insbesondere aus den Figuren 5 und 6 deutlich. Die Aufnahme 62 des zweiten Gehäuseteils 16 weist an ihrer Oberseite einen umlaufenden Rand 96 auf, auf dem die beiden Halbschalen 34, 36 mit ihren Stufen 92 aufsitzen. Die Kragen 94 der beiden Halbschalen 34, 36 liegen an der Innenseite des Randes 96 an und sind in diesen Bereichen über Verbindungsschrauben 98 mit dem zweiten Gehäuseteil 16 verschraubt. Über die Stufen 92 wird somit das Gewicht des ersten Gehäuseteils 14 und der daran gelagerten Motorpumpeneinheit 18 vom zweiten Gehäuseteil 16 getragen.

An ihren einander abgewandten Außenseiten bilden die beiden Halbschalen 34, 36 jeweils ein Lagerelement 100, 102 in Form eines Führungskanals 104. Die Führungskanäle 104 sind parallel zum Tragegriff 44 ausgerichtet. In den Führungskanälen 104 ist ein erster Schenkel 106 bzw. ein zweiter Schenkel 108 eines U-förmigen Schubbügels 110 verschiebbar gehalten. Über einen Handgriff 112 sind die beiden Schenkel 106, 108 miteinander verbunden. Der Schubbügel 110 kann zwischen einer in den Figuren 2 und 3 dargestellten eingeschobenen Stellung und einer in Figur 1 dargestellten herausgezogenen Stellung hin und her bewegt werden. In der eingeschobenen Stellung nimmt der Handgriff 112 einen geringeren Abstand zum Gehäuse 12 ein als in der herausgezogenen Stellung. In Höhe der Führungskanäle 104 sind die Halbschalen 34, 35 jeweils von einer Abdeckung 105 abgedeckt, die eine flügelartige Stütze 114 für eine Sprühlanze (nicht dargestellt) ausbildet, die an das freie Ende eines Druckschlauches angeschlossen werden kann. Fluchtend zu den flügelartigen Stützen 114 weist das zweite Gehäuseteil 36 jeweils eine köcherartige Aufnahme 116 auf, in die die Sprühlanze mit ihrem freien Endbereich eingesetzt werden kann.

In der eingeschobenen Stellung tauchen die beiden Schenkel 106, 108 mit ihren dem Handgriff 112 abgewandten freien Enden in die Öffnungen 80 bzw. 82 des zweiten Gehäuseteils 16 ein. Im Bereich zwischen den Öffnungen 80 bzw. 82 und den Lagerelementen 100, 102 sind die Schenkel 106, 108 im Abstand zum Gehäuse 12 angeordnet. In diesem Bereich sind sie somit dem Benutzer des Hochdruckreinigungsgerätes 10 unmittelbar zugänglich. Dies gibt dem Benutzer die Möglichkeit, Spann- oder Zugmittel, beispielsweise ein Zugband, an den Schenkeln 106, 108 festzulegen, um das Hochdruckreinigungsgerät 10 während eines Transportes auf einer Stellfläche zu sichern.

Für Wartungsarbeiten kann das zweite Gehäuseteil 16 zusammen mit den Laufrädern 86, 88 und der Achse 84 vom ersten Gehäuseteil 14 getrennt werden. Hierzu ist es lediglich erforderlich, die Verbindungsschrauben 98 zu lösen. Nach Entfernen des zweiten Gehäuseteils 16 vom ersten Gehäuseteil 14 ist die Pumpe 22, insbesondere der Pumpenkopf 24, dem Benutzer unmittelbar zugänglich. Verschleißteile, beispielsweise Dichtungen, können somit auf einfache Weise ausgetauscht werden. Die Motorpumpeneinheit 18 muss hierzu nicht vollständig vom Gehäuse 12 getrennt werden und auch der Schubbügel 110 kann zusammen mit den Abdeckungen 105 am ersten Gehäuseteil 14 verbleiben. Wartungsarbeiten gestalten sich somit am Hochdruckreinigungsgerät 10 sehr einfach.

In Figur 8 ist eine zweite vorteilhafte Ausführungsform eines erfindungsgemäßen Hochdruckreinigungsgerätes dargestellt, das insgesamt mit dem Bezugszeichen 120 belegt ist. Dieses ist weitgehend identisch ausgebildet wie das voranstehend unter Bezugnahme auf die Figuren 1 bis 7 dargestellte Hochdruckreinigungsgerät 10. Für identische Bauteile werden daher in Figur 8 dieselben Bezugszeichen verwendet wie in den Figuren 1 bis 7 und bezüglich dieser Bauteile wird zur Vermeidung von Wiederholungen auf die voranstehenden Erläuterungen verwiesen.

Das Hochdruckreinigungsgerät 120 unterscheidet sich vom Hochdruckreinigungsgerät 10 lediglich dadurch, dass es weder den Schubbügel 110 mit den beiden Schenkeln 106, 108 und dem Handgriff 112 noch die beiden Laufräder 86, 88 und die Achse 84 aufweist. Das Hochdruckreinigungsgerät 120 ist somit nicht in Form einer Sackkarre ausgebildet, die entlang einer Bodenfläche verfahren werden kann, sondern das Hochdruckreinigungsgerät 120 kann vom Benutzer am Tragegriff 44 getragen werden. Es kann sowohl in der in Figur 8 dargestellten aufrechten Stellung als auch in einer liegenden Stellung betrieben werden.

Auch das Hochdruckreinigungsgerät 120 weist ein Gehäuse 12 auf mit einem ersten Gehäuseteil 14 und einem zweiten Gehäuseteil 16, wobei das erste Gehäuseteil 14 zwei Halbschalen 34, 36 umfasst, die die Motorpumpeneinheit 18 in dem dem Pumpenkopf 24 abgewandten Bereich umgeben und die eine vertikale Trennebene 38 definieren. Das zweite Gehäuseteil 16 bildet eine wannenförmige Aufnahme, in die die Motorpumpeneinheit 18 mit ihrem Pumpenkopf 24 eintaucht. Beispielsweise für Wartungsarbeiten kann das zweite Gehäuseteil 16 vom ersten Gehäuseteil 14 getrennt werden, ohne dass es erforderlich ist, das Gehäuse 12 komplett zu demontieren. Insbesondere ist es nicht erforderlich, die Motorpumpeneinheit 18 vollständig vom Gehäuse 12 zu trennen, wenn Verschleißteile am Pumpenkopf 24 ausgetauscht werden sollen. Wartungsarbeiten gestalten sich somit auch am Hochdruckreinigungsgerät 120 sehr einfach.

## Patentansprüche

1. Hochdruckreinigungsgerät (10; 120) mit einer Motorpumpeneinheit (18), die einen Motor (20) und eine vom Motor (20) angetriebene Pumpe (22) umfasst, wobei die Pumpe (22) einen Pumpenkopf (24) aufweist mit einem ersten Anschlusselement (26) zum Anschließen einer Flüssigkeitszufuhrleitung und mit einem zweiten Anschlusselement (28) zum Anschließen einer Flüssigkeitsabgabeleitung, und mit einem Gehäuse (12), das die Motorpumpeneinheit (18) umgibt, wobei das Gehäuse (12) ein erstes Gehäuseteil (14) und ein zweites Gehäuseteil (16) umfasst, wobei das erste Gehäuseteil (14) zwei Halbschalen (34, 36) aufweist, die gemeinsam die Motorpumpeneinheit (18) in einem dem Pumpenkopf (24) abgewandten Bereich in Umfangsrichtung umgeben und an denen die Motorpumpeneinheit (18) gehalten ist, und wobei das zweite Gehäuseteil (16) mit dem ersten Gehäuseteil (14) lösbar verbunden ist und eine wannenartige Aufnahme (62) ausbildet, in die der Pumpenkopf (24) eintaucht, **dadurch gekennzeichnet, dass** die beiden Halbschalen (34, 36) in einer Gebrauchslage des Hochdruckreinigungsgeräts (10; 120) auf dem zweiten Gehäuseteil (16) aufsitzen, wobei das Hochdruckreinigungsgerät (10) einen zwischen einer eingeschobenen Stellung und einer herausgezogenen Stellung hin und her verschiebbaren U-förmigen Schubbügel (110) aufweist mit zwei Schenkeln (106, 108), die über einen Handgriff (112) miteinander verbunden sind, wobei die beiden Schenkel (106, 108) jeweils an einem Lagerelement (100, 102) verschiebbar gehalten sind, das an einer Halbschale (34, 36) angeordnet ist, wobei das zweite Gehäuseteil (16) zwei Öffnungen (80, 82) aufweist, die jeweils fluchtend zu einem Lagerelement (100, 102) ausgerichtet sind, wobei in die Öffnungen (80, 82) jeweils ein dem Handgriff (112) abgewandter Endbereich eines Schenkels (106, 108) einführbar ist, und wobei die Schenkel (106, 108) im Bereich zwischen den Lagerelementen (100, 102) und den Öffnungen (80, 82) an der Außenseite des Gehäuses (12) im Abstand zum Gehäuse (12) positionierbar sind.

2. Hochdruckreinigungsgerät nach Anspruch 1, **dadurch gekennzeichnet, dass** die beiden Halbschalen (34, 36) eine vertikale Trennebene (38) definieren.

3. Hochdruckreinigungsgerät nach Anspruch 1 oder 2, **dadurch gekennzeichnet, dass** die beiden Halbschalen (34, 36) gemeinsam einen Tragegriff (44) ausbilden.

4. Hochdruckreinigungsgerät nach einem der voranstehenden Ansprüche, **dadurch gekennzeichnet, dass** die Motorpumpeneinheit (18) über elastisch verformbare Dämpfungselemente (58) an den beiden Halbschalen (34, 36) gehalten ist.

5. Hochdruckreinigungsgerät nach einem der voranstehenden Ansprüche, **dadurch gekennzeichnet, dass** die beiden Halbschalen (34, 36) gemeinsam eine Vertiefung (46) ausbilden, in die ein Schaltelement (48) einsetzbar ist.

6. Hochdruckreinigungsgerät nach einem der voranstehenden Ansprüche, **dadurch gekennzeichnet, dass** die beiden Halbschalen (34, 36) jeweils eine Stufe (92) aufweisen, die auf einem Rand (96) des zweiten Gehäuseteils (16) anliegt.

7. Hochdruckreinigungsgerät nach einem der voranstehenden Ansprüche, **dadurch gekennzeichnet, dass** zwei Laufräder (86, 88) am zweiten Gehäuseteil (16) drehbar gelagert sind.

8. Hochdruckreinigungsgerät nach Anspruch 7, **dadurch gekennzeichnet, dass** die beiden Laufräder (86, 88) an einer Achse (84) drehbar gelagert sind, die das zweite Gehäuseteil (16) durchgreift.

9. Hochdruckreinigungsgerät nach Anspruch 8, **dadurch gekennzeichnet, dass** die Achse (84) senkrecht zu einer Trennebene (38) der beiden Halbschalen (34, 36) ausgerichtet ist.

10. Hochdruckreinigungsgerät nach Anspruch 8 oder 9, **dadurch gekennzeichnet, dass** die Achse (84) die wannenartige Aufnahme (62) des zweiten Gehäuseteils (16) durchgreift.

## Claims

1. High-pressure cleaning appliance (10; 120) having a motor-pump unit (18) which comprises a motor (20) and a pump (22) driven by the motor (20), wherein the pump (22) comprises a pump head (24) with a first connecting element (26) for connecting a liquid supply line and with a second connecting element (28) for connecting a liquid discharge line, and having a housing (12) which surrounds the motor-pump unit (18), wherein the housing (12) comprises a first housing part (14) and a second housing part (16), wherein the first housing part (14) comprises two half-shells (34, 36) which together surround in circumferential direction the motor-pump unit (18) in a region remote from the pump head (24) and on which half-shells (34, 36) the motor pump unit (18) is held, and wherein the second housing part (16) is detachably connected to the first housing part (14) and forms a tub-like receptacle (62) into which the pump head (24) dips, **characterized in that** the two half-shells (34, 36) in a use position of the high-pressure cleaning appliance (10; 120) sit on the second housing part (16), wherein the high-pressure cleaning appliance (10) comprises a U-shaped push bar (110) which is displaceable back and forth between an inserted position and an extended position and which has two legs (106, 108) which are connected to each other by a handle (112), wherein the two legs (106, 108) are each displaceably held on a bearing element (100, 102) which is arranged on a half-shell (34, 36), wherein the second housing part (16) comprises two openings (80, 82) which are each in alignment with a bearing element (100, 102), wherein in each case one end region of a leg (106, 108) remote from the handle (112) is insertible into the openings (80, 82), and wherein the legs (106, 108) are positionable at a distance from the housing (12) in the region between the bearing elements (100, 102) and the openings (80, 82) on the outer side of the housing (12).

2. High-pressure cleaning appliance in accordance with Claim 1, **characterized in that** the two half-shells (34, 36) define a vertical separating plane (38).

3. High-pressure cleaning appliance in accordance with Claim 1 or 2, **characterized in that** the two half-shells (34, 36) together form a carrying handle (44).

4. High-pressure cleaning appliance in accordance with any one of the preceding Claims, **characterized in that** the motor pump unit (18) is held on the two half-shells (34, 36) by elastically deformable damping elements (58).

5. High-pressure cleaning appliance in accordance with any one of the preceding Claims, **characterized in that** the two half-shells (34, 36) together form a recess (46) into which a switching element (48) is insertible.

6. High-pressure cleaning appliance in accordance with any one of the preceding Claims, **characterized in that** the two half-shells (34, 36) each comprise a step (92) which abuts on a rim (96) of the second housing part (16).

7. High-pressure cleaning appliance in accordance with any one of the preceding Claims, **characterized in that** two running wheels (86, 88) are rotatably mounted on the second housing part (16).

8. High-pressure cleaning appliance in accordance with Claim 7, **characterized in that** the two running wheels (86, 88) are rotatably mounted on an axis (84) which passes through the second housing part (16).

9. High-pressure cleaning appliance in accordance with Claim 8, **characterized in that** the axis (84) is aligned perpendicular to a separating plane (38) of the two half-shells (34, 36).

10. High-pressure cleaning appliance in accordance with Claim 8 or 9, **characterized in that** the axis (84) passes through the tub-like receptacle (62) of the second housing part (16).

## Revendications

1. Appareil de nettoyage haute pression (10 ; 120) comprenant un groupe motopompe (18), qui comporte un moteur (20) et une pompe (22) entraînée par le moteur (20), dans lequel la pompe (22) présente une tête de pompe (24) pourvue d'un premier élément de raccordement (26) pour le raccordement d'une conduite d'alimentation en liquide et d'un deuxième élément de raccordement (28) pour le raccordement d'une conduite d'évacuation de liquide, et un carter (12), qui entoure le groupe motopompe (18), dans lequel le carter (12) comporte une première partie de carter (14) et une deuxième partie de carter (16), dans lequel la première partie de carter (14) présente deux demi-coques (34, 36), qui entourent conjointement le groupe motopompe (18) dans une zone opposée à la tête de pompe (24) dans la direction périphérique et sur lesquelles le groupe motopompe (18) est retenu, et dans lequel la deuxième partie de carter (16) est reliée de manière amovible à la première partie de carter (14) et forme un logement (62) de type cuvette, dans lequel la tête de pompe (24) pénètre, **caractérisé en ce que** les deux demi-coques (34, 36), dans une position d'utilisation de l'appareil de nettoyage haute pression (10 ; 120), reposent sur la deuxième partie de carter (16), dans lequel l'appareil de nettoyage haute pression (10) présente un étrier de poussée (110) en forme de U pouvant coulisser en va-et-vient entre une position rentrée et une position sortie, pourvu de deux branches (106, 108) qui sont reliées l'une à l'autre par l'intermédiaire d'une poignée (112), dans lequel les deux branches (106, 108) sont retenues de manière à pouvoir coulisser chacune sur un élément de support (100, 102), qui est agencé sur une demi-coque (34, 36), dans lequel la deuxième partie de carter (16) présente deux ouvertures (80, 82) qui sont orientées de manière à être chacune aligné à un élément de support (100, 102), dans lequel respectivement une zone d'extrémité d'une branche (106, 108), laquelle zone est opposée à la poignée (112), peut être introduite dans les ouvertures (80, 82), et dans lequel les branches (106, 108) peuvent être positionnées dans la zone située entre les éléments de support (100, 102) et les ouvertures (80, 82) sur la face extérieure du carter (12) à distance du carter (12).

2. Appareil de nettoyage haute pression selon la revendication 1, **caractérisé en ce que** les deux demi-coques (34, 36) définissent un plan de séparation (38) vertical.

3. Appareil de nettoyage haute pression selon la revendication 1 ou 2, **caractérisé en ce que** les deux demi-coques (34, 36) forment conjointement une poignée de transport (44).

4. Appareil de nettoyage haute pression selon l'une quelconque des revendications précédentes, **caractérisé en ce que** le groupe motopompe (18) est retenu sur les deux demi-coques (34, 36) par l'intermédiaire d'éléments d'amortissement (58) élastiquement déformables.

5. Appareil de nettoyage haute pression selon l'une quelconque des revendications précédentes, **caractérisé en ce que** les deux demi-coques (34, 36) forment conjointement un creux (46) dans lequel un élément de commande (48) peut être inséré.

6. Appareil de nettoyage haute pression selon l'une quelconque des revendications précédentes, **caractérisé en ce que** les deux demi-coques (34, 36) présentent chacune un gradin (92) qui s'applique sur un bord (96) de la deuxième partie de carter (16).

7. Appareil de nettoyage haute pression selon l'une quelconque des revendications précédentes, **caractérisé en ce que** deux roulettes (86, 88) sont montées rotatives sur la deuxième partie de carter (16).

8. Appareil de nettoyage haute pression selon la revendication 7, **caractérisé en ce que** les deux roulettes (86, 88) sont montées rotatives sur un essieu (84) qui traverse la deuxième partie de carter (16).

9. Appareil de nettoyage haute pression selon la revendication 8, **caractérisé en ce que** l'essieu (84) est orienté perpendiculairement à un plan de séparation (38) des deux demi-coques (34, 36).

10. Appareil de nettoyage haute pression selon la revendication 8 ou 9, **caractérisé en ce que** l'essieu (84) traverse le logement (62) de type cuvette de la deuxième partie de carter (16).
